# EUROPÄISCHE PATENTSCHRIFT

(11) **EP 0 318 535 B1**
(45) Veröffentlichungstag und Bekanntmachung des Hinweises auf die Patenterteilung: **20.02.1991**
(21) Anmeldenummer: 88904480.6
(22) Anmeldetag: 28.05.1988
(51) Int. Cl.: F02M 41/06, F02M 59/36

(54) **KRAFTSTOFFEINSPRITZPUMPE**
FUEL INJECTION PUMP
POMPE D'INJECTION DE CARBURANT

(30) Priorität: 13.06.1987 DE 3719832
(43) Veröffentlichungstag der Anmeldung: 07.06.1989
(73) Patentinhaber: ROBERT BOSCH GMBH, 70442 Stuttgart (DE)
(72) Erfinder: DUPLAT, Gérard, F-69670 Vaugneray (FR)
(86) Internationale Anmeldenummer: DE8800312
(87) Internationale Veröffentlichungsnummer: WO8809868

(56) Entgegenhaltungen:
- DE-A- 3 523 536
- US-A- 4 552 117

## Beschreibung

### Stand der Technik

Die Erfindung geht aus von einer Kraftstoffeinspritzpumpe der Verteilerbauart zur Versorgung einer Mehrzahl von Einspritzdüsen einer Brennkraftmaschine, insbesondere einer Dieselbrennkraftmaschine, der im Oberbegriff des Anspruchs 1 definierten Gattung.

Bei einer bekannten Kraftstoffeinspritzpumpe dieser Art (US-A-4 552 117) ist im Bereich eines die radial gelagerten Pumpenkolben aufnehmenden Bundes des Verteilerkolbens achsparallel zur Verteilerkolbenachse ein Drehschieber gelagert, der über ein Planetenradgetriebe bei der Drehung des Verteilerkolbens angetrieben wird und mit Ausnehmungen von in Achsrichtung variabler Breite zur Steuerung einer Entlastungsleitung des Pumpenarbeitsraumes versehen ist.

Das als Drehschieber ausgebildete Ventilglied wird insbesondere zur Steuerung der Kraftstoffeinspritzmenge durch einen Elektromagneten längs verschoben, während es bei seiner Drehbewegung den Spritzbeginn und auch die Spritzdauer steuert. Zur Verwirklichung dieses Prinzips bedarf es eines großen konstruktiven Aufwandes und einer genauen Synchronisation des Drehantriebes des Drehschiebers. Bei der kleinen Baugröße des Drehschiebers steht ferner nur eine geringe überdeckungsbreite, die die Dichtheit des Ventiles zu Schließzeiten gewährleisten soll, zur Verfügung. Dies ist bei dem einerseits notwendigen Bewegungsspiel in Längs- und Umfangsrichtung des Drehschiebers und dem hohen Kraftstoffdruck des zu steuernden Kraftstoffes problematisch.

Aufgabe der Erfindung ist es, die eingangs genannte Kraftstoffeinspritzpumpe so weiterzubilden, daß eine genaue und einfach zu verwirklichende Steuerung der Kraftstoffeinspritzung erzielt wird.

### Vorteile der Erfindung

Die erfindungsgemäße Kraftstoffeinspritzpumpe mit den Kennzeichnenden Merkmalen des Anspruchs 1 hat den Vorteil eines extrem verringerten Totvolumens im Pumpenarbeitsraum und eines geringen Raumbedarfs. Anstelle des kompletten EleKtroventils ist im Pumpengehäuse selbst nur noch der einfache Elektromagnet vorhanden. Bohrungen im Pumpengehäuse zum Anschluß des Schaltventils entfallen.

Durch die in den weiteren Anssprüchen aufgeführten Maßnahmen sind vorteilhafte Weiterbildungen und Verbesserungen der im Anspruch 1 angegebenen Kraftstoffeinspritzpumpe möglich.

### Zeichnung

Die Erfindung ist anhand von in der Zeichnung dargestellten Ausführungensbeispielen in der nachfolgenden Beschreibung näher erläutert. Es zeigen:
Fig. 1 einen Längsschnitt einer Kraftstoffeinspritzpumpe der Verteilerbauart für eine Dieselbrennkraftmaschine,
Fig. 2 eine vergrößerte Darstellung von Schaltventil und Verteilerkolben der Kraftstoffeinspritzpumpe in Fig. 1,
Fig. 3 einen durch III in Fig. 2 gekennzeichneten Ausschnitt einer Kraftstoffeinspritzpumpe gemäß einem weiteren Ausführungsbeispiel.

### Beschreibung der Ausführungsbeispiele

Die in Fig. 1 im Längsschnitt dargestellte Kraftstoffeinspritzpumpe der Verteilerbauart ist eine Radialkolbenpumpe zur Versorgung von insgesamt vier Einspritzdüsen eines Dieselmotors mit unter Einspritzdruck stehendem Kraftstoff vorgebener Zumessung. Die Kraftstoffeinspritzpumpe weist ein Gehäuse 11 auf, das von einem Gehäusedeckel 12 flüssigkeitsdicht abgeschlossen ist. In dem Gehäuse 11 ist mittels eines Lagers 13 eine Antriebswelle 14 drehbar gelagert. Ein am Gehäusedeckel 12 narbenartig vorstehender Deckelteil 15 ist mit einer axialen Zylinderbohrung 16 und insgesamt vier in einer Querschnittsebene gleichmäßig gegeneinander versetzten Radialbohrungen 17 versehen, von denen in Fig. 1 zwei Radialbohrungen 17 zu sehen sind. In der Zylinderbohrung 16 ist ein Verteilerkolben 18 gelagert, der mit der Antriebswelle 14 drehfest gekoppelt ist. Die Kopplung erfolgt dabei über Kupplungselemente 19, die in Nuten in der Antriebswelle 14 einerseits und in dem Verteilerkolben 18 andererseits formschlüssig einliegen. Der Verteilerkolben 18 ist in seiner Axialstellung durch einen Sicherungsring 20 gesichert.

In den Radialbohrungen 17 ist jeweils ein Pumpenkolben 21 dicht geführt, der aus der Radialbohrung 17 vorsteht und dort mit einer Stößeltasse 22 verbunden ist. Die Stößeltasse 22 liegt über eine Walze oder Rolle 23 an der Nockenbahn 24 eines mit der Antriebswelle 14 drehfest verbundenen Nockenrings 25 an. Stößeltasse 22 und Rolle 23 bilden einen sog. Rollenstößel, der in einem zur Radialbohrung 17 koaxialen Führungsschacht 26 verschiebbar ist, so daß die Baueinheit aus Rolle 23, Stößeltasse 22 und Pumpenkolben 21 bei der Rotation des Nockenrings 25 den Erhebungen und Vertiefungen der Nockenbahn 24 zu folgen vermag. Für die kraftschlüssige Anlage der Stößeltasse 22 an der Rolle 23 und der Rolle 23 an der Nockenbahn 24 sorgt eine am Grund des Führungsschachtes 26 und im Innern der Stößeltasse 22 sich abstützende Schraubendruckfeder 27.

Jeder Pumpenkolben 21 begrenzt auf seiner Innenseite einen Pumpenarbeitsraum 28, der zum Verteilerkolben 18 hin offen und dort von einer Ringnut 58 auf dem Verteilerkolben 18 begrenzt ist. In einer oberhalb des Pumpenarbeitsraums 28 liegenden Querschnittsebene des Gehäusedeckels 12 münden in der Zylinderbohrung 16 vier über den Umfang gleichmäßig verteilte Einspritzbohrungen 29, von denen jeweils eine zu einer von insgesamt vier Einspritzdüsen führt. Der Verteilerkolben 18 enthält eine Verteilerbohrung 30, die im Innern des Verteilerkolbens 18 in einem Ventilraum 31 und am Umfang des Verteilerkolbens 18 in einer Verteilernut 32 mündet. Die axiale Länge der Verteilernut 32 ist so bemessen, daß sie von der Ringnut 58 bis hin zu den Mündungen der Einspritzbohrungen 29 reicht, und bei geeigneter Drehstellung des Verteilerkolbens 18 den Pumpenarbeitsraum 28 mit einer Einspritzbohrung 29 verbindet. Der Verteilerkolben 18 enthält ferner eine axiale Zulaufnut 33, die sich von in einer Querschnittsebene über den Umfang gleichmäßig verteilten vier radialen Zulaufbohrungen 34 im Deckelteil 15 bis hin zu der Ringnut 58 erstreckt, so daß bei geeigneter Drehstellung des Verteilerkolbens 18 eine Zulaufbohrung 34 mit dem Pumpenarbeitsraum 28 verbunden ist. Die Zulaufbohrungen 34 münden im Innenraum 35 des Gehäuses 11, der mittels einer auf der Antriebswelle 14 sitzenden Förderpumpe 59 mit Kraftstoff gefüllt ist, so daß beim Saughub des Pumpenkolbens 21 Kraftstoff über die Zulaufbohrung 34 in den Pumpenarbeitsraum 28 einströmen kann.

Die bei jedem Pumpenkolbenhub zu der zugeordneten Einspritzdüse geförderte und dort zur Einspritzung gelangende Kraftstoffmenge wird mittels eines Schaltventils 36 zugemessen. Das Schaltventil 36 besteht aus einem elektromagnetisch betätigtem Ventilglied 37, das eine Ventilöffnung 38 steuert, über welche jeweils der Pumpenarbeitsraum 28 zum Druckaufbau verschlossen oder zum schlagartigen Druckabbau geöffnet werden kann. Die Ventilöffnung 38 und das Ventilglied 37 sind in dem Verteilerkolben 18 integriert. Hierzu ist dieser mit einer axialen Entlastungsbohrung 39 versehen, die an der unteren Stirnseite des Verteilerkolbens 18 mündet und über eine Ausnehmung 40 in der Antriebswelle 14 mit dem Innenraum 35 des Gehäuses 11 in Verbindung steht. Die Entlastungsbohrung 39 mündet über die Ventilöffnung 38 in dem Ventilraum 31. Die lichte Weite der Ventilöffnung 38 ist kleiner gewählt als der Bohrungsdurchmesser der Entlastungsbohrung 39 (vergl. Fig. 2). Die Ventilöffnung 38 wird von einem Ventilsitz 41 umschlossen, auf welcher das vordere Ende des als Ventilnadel ausgebildeten Ventilgliedes 37 im Ventilschließzustand aufgepreßt wird. Der Schaft 371 des Ventilgliedes 37 liegt in einer mit der Entlastungsbohrung 39 fluchtenden Führungsbohrung 42 verschieblich ein. Diese Führungsbohrung 42 durchzieht den Verteilerkolben 18 von dem Ventilraum 31 bis zur oberen Stirnseite. Auf dem aus der Führungsbohrung 42 vorstehenden Schaftabschnitt des Ventilgliedes 37 sitzt eine in Ventilöffnungsrichtung vorgespannte Ventilfeder 43, die sich einerseits auf der Stirnseite des Verteilerkolbens 18 und andererseits auf einen am Ventilglied 37 gehaltenen Anschlag 44, z.B. einem Sicherungsring, abstützt. Unter der Wirkung dieser Ventilfeder 43 liegt das von der Ventilöffnung 38 abgekehrte Stirnende des Ventilgliedes 37 an dem abgerundeten Ende eines Stößels 45 an, der zum Schließen des Schaltventils 36 mit dem Anker 46 eines Elektromagneten 47 verbunden ist.

Der Elektromagnet 47 ist in bekannter Weise aufgebaut und beispielsweise in der DE-OS 35 23 536 ausführlich beschrieben. Kurzgefaßt weist dieser eine von einem Kern 48 aufgenommene Spule 49 auf, deren Wicklungsenden mit zwei Anschlußsteckern 50 verbunden sind. Der mit dem Stößel 45 verbundene tellerförmige Anker 46 liegt unter Bildung zweier Luftspalte 51, 52 dem mit einer Scheibe 53 abgedeckten Kern 48 gegenüber. Der Stößel 45 ist in einem den Kern 48 tragenden zentrischen Gehäuseabschnitt 54 des Magnetgehäuses 55 axial verschieblich geführt, wobei sich eine Rückstellfeder 56 zwischen dem Anker 46 und dem Gehäuseabschnitt 54 abstützt. Ein Hubanschlag 57 begrenzt die Hubbewegung des Ankers 46, der bei stromloser Spule 49 unter der Wirkung der Rückstellfeder 56 an dem Hubanschlag 57 anliegt.

Die Arbeitsweise der beschriebenen Kraftstoffeinspritzpumpe ist wie folgt:

Bei Rotation der Antriebswelle 14 führen die Pumpenkolben 21 _ gesteuert von der Nockenbahn 24 des Nockenrings 25 _ eine hin- und hergehende Hubbewegung aus. Der Verteilerkolben 18 verbindet nacheinander und abwechselnd den von den Pumpenkolben 21 begrenzten Pumpenarbeitsraum 28 mit einer der Zulaufbohrungen 34 und einer der Einspritzbohrungen 29. Die Nockenbahn 24 ist so ausgebildet, daß der Pumpenarbeitsraum 28 bei einem Saughub eines Pumpenkolbens 21 über die Zulaufnut 33 mit einer Zulaufbohrung 34 und bei einem Förderhub des Pumpenkolbens 21 über die Verteilernut 32 mit der Einspritzbohrung 29 verbunden ist. Nach Füllen des Pumpenarbeitsraums 28 mit Kraftstoff wird mit Beginn des Förderhubs die Spule 49 des Elektromagneten 47 bestromt. Der Anker 46 wird gegen die Rückstellkraft der Rückstellfeder 56 angezogen und preßt über den Stößel 45 das Ventilglied 37 auf den Ventilsitz 41 auf. Die Ventilöffnung 38 ist damit geschlossen und die Entlastungsbohrung 39 vom Pumpenarbeitsraum 28 getrennt. Der jetzt im Pumpenarbeitsraum 28 sich aufbauende Kraftstoffdruck setzt sich bis zur Einspritzdüse fort und bewirkt nach Überwindung des Öffnungsdruckes der Einspritzdüse das Einspritzen von Kraftstoff in den Brennraum des Dieselmotors.

Zur Beendigung der Einspritzung wird die Stromzufuhr zum Elektromagneten 47 abgeschaltet. Der Anker 48 legt sich unter der Wirkung der Rückstellfeder 56 an den Hubanschlag 57 an. Das Ventilglied 37 hebt unter der Wirkung der Ventilfeder 43 vom Ventilsitz 41 ab und gibt die Ventilöffnung 38 frei. Damit ist der Pumpenarbeitsraum 28 über Ringnut 58, Ventilnut 32, Ventilbohrung 30, Ventilraum 31 und Ventilöffnung 38 mit der Entlastungsbohrung 39 verbunden. Dadurch fällt der Druck im Pumpenarbeitsraum 28 schlagartig ab und die Einspritzdüse schließt, so daß die Einspritzung beendet ist. Es sei angemerkt, daß vorteilhaft der im Ventilraum 31 befindliche Abschnitt des Ventilgliedes 37 so geformt ist, daß der im Ventilraum 31 sich aufbauende Druck das Ventilglied 37 in Öffnungsrichtung belastet. Dadurch wird ein schlagartiges Öffnen des Schaltventils 36 beim Abschalten des Elektromagneten 47 sichergestellt.

In der in Fig. 3 ausschnittweise dargestellten Variante der Kraftstoffeinspritzpumpe ist lediglich die Ventilfeder 43, die bei dem Ausführungsbeispiel in Fig. 1 und 2 als Schraubendruckfeder ausgebildet ist, durch eine Tellerfeder ersetzt. Diese Tellerfeder ist vorzugsweise als elastische Kunststoffscheibe ausgebildet. Eine solche Tellerfeder hat eine geringere Bauhöhe als eine Schraubendruckfeder, so daß auf Einsenkungen an den Stirnseiten des Verteilerkolbens 18 und des Gehäuseabschnittes 54 des Magnetgehäuses 55, wie diese in Fig. 1 und 2 zwecks Verringerung der axialen Bauhöhe vorgesehen sind, verzichtet werden kann.

## Patentansprüche

1. Kraftstoffeinspritzpumpe der Verteilerbauart zur Versorgung einer Mehrzahl von Kraftstoffeinspritzdüsen einer Brennkraftmaschine, insbesondere einer Dieselbrennkraftmaschine, mit mindestens einem in seiner Achsrichtung angetriebenen Pumpenkolben (21), der einen mit einem Kraftstoffzulauf verbindbaren Pumpenarbeitsraum (28) begrenzt und bei jedem Förderhub Kraftstoff mit Einspritzdruck zu einer Kraftstoffeinspritzdüse fördert, mit einem rotierenden Verteilerkolben (18), der über eine Verteilerleitung (30) bei seiner Drehung eine Verbindung zwischen Pumpenarbeitsraum (28) und Kraftstoffeinspritzdüse herstellt, und mit einem im Verteilerkolben (18) angeordneten Ventilglied (37), das durch einen Elektromagneten (47) gegen die Kraft einer Rückstellfeder (43) axial verstellbar ist und eine Entlastungsleitung (39) im Verteilerkolben (18) zum Zumessen der Kraftstoffeinspritzmenge steuert, dadurch gekennzeichnet, daß das Ventilglied (37) Teil eines Schaltventils ist und koaxial zum Verteilerkolben (18) in einer axialen Führungbohrung (42) desselben verschiebbar angeordnet ist, mit seinem einen Ende mit einem eine Ventilöffnung (38) in der Entlastungsleitung (39) begrenzenden Ventilsitz (41) zusammenarbeitet und mit seinem anderen Ende aus der Führungsbohrung (42) herausragend unter Einwirkung der Ventilfeder (43) in Anlage an einem vom Elektromagneten (47) betätigten Stößel (45) ist.

2. Pumpe nach Anspruch 1, dadurch gekennzeichnet, daß der Stößel (45) mit einem AnKer (46) des Elektromagneten (47) verbunden und an seinem auf dem Ventilglied (37) aufliegenden Stirnende abgerundet ist.

3. Pumpe nach Anspruch 1 oder 2, dadurch gekennzeichnet, daß die Ventilfeder (43) sich einerseits an einem über das Ventilglied (37) radial vorstehenden Anschlag (44) und andererseits auf der Stirnseite des Verteilerkolbens (18) abstützt.

4. Pumpe nach Anspruch 3, dadurch gekennzeichnet, daß die Ventilfeder (43) als Schraubendruckfeder ausgebildet ist (Fig.2).

5. Pumpe nach Anspruch 3, dadurch gekennzeichnet, daß die Ventilfeder (43) als Tellerfeder ausgebildet ist (Fig.3).

6. Pumpe nach einem der Ansprüche 1-5, dadurch gekennzeichnet, daß die Entlastungsleitung (39) als mit der Führungsbohrung (42) fluchtende Axialbohrung ausgebildet ist, die von der vorzugsweise eine gegenüber dem Bohrungdurchmesser kleinere lichte Weite aufweisenden Ventilöffnung (38) begrenzt ist.

7. Pumpe nach Anspruch 6 dadurch gekennzeichnet, daß die Führungsbohrung (42) und die Entlastungsbohrung (39) mit Ventilöffnung (38) in diametral gegenüberliegenden Seiten eines mit der Verteilerbohrung (30, 32) verbundenen Ventilraums (31) münden.

8. Pumpe nach Anspruch 7, dadurch gekennzeichnet, daß das Ventilglied (37) im Bereich des Ventilraums (31) derart geformt ist, daß der im Ventilraum (31) herrschende Druck eine in Ventilöffnungsrichtung wirkende Kraftkomponente an dem Ventilglied (37) erzeugt.

9. Pumpe nach einem der Ansprüche 1-8, dadurch gekennzeichnet, daß der als Radialkolben ausgebildete Pumpenkolben (21) und der von ihm begrenzte Pumpenarbeitsraum (28) rechtwinklig zur Achse des Verteilerkolbens (18) angeordnet sind und daß der Pumpenkolben (21) mittels eines auf einem Nockenring (25) sich abwälzenden Rollenstößels (22, 23) angetrieben ist, von denen der Nockenring (25) oder die Baueinheit aus Rollenstößel (22, 23) und Pumpenkolben (21) gemeinsam mit dem Verteilerkolben (18) umläuft.

## Claims

1. Fuel injection pump of distributor type for supplying a plurality of fuel injectors of an internal combustion engine, in particular a diesel internal combustion engine, having at least one pump piston (21), which is driven in its axial direction, delimits a pump working chamber (28) that can be connected to a fuel feed line, and with each delivery stroke delivers fuel at injection pressure to a fuel injector, having a rotating distributor piston (18) which when rotating produces via a distributor line (30) a connection between pump working chamber (28) and fuel injector, and having a valve element (37), which is arranged in the distributor piston (18), can be axially adjusted by means of an electromagnet (47) against the force of a return spring (43), and controls a relief line (39) in the distributor piston (18) in order to meter the fuel injection quantity, characterized in that the valve element (37) is a part of a control valve and is displaceably arranged coaxially with the distributor piston (18) in an axial guide bore (42) thereof, and interacts at one end with a valve seat (41) delimiting a valve opening (38) in the relief line (39) and at its other end projects from the guide bore (42) to bear, under the action of the valve spring (43), on a tappet (45) actuated by the electromagnet (47).

2. Pump according to Claim 1, characterized in that the tappet (45) is connected to an armature (46) of the electromagnet (47) and is rounded at its end bearing on the valve element (37).

3. Pump according to Claim 1 or 2, characterized in that the valve spring (43) is supported, on the one hand, on a stop (44) projecting radially over the valve element (37) and, on the other hand, on the end face of the distributor piston (18).

4. Pump according to Claim 3, characterized in that the valve spring (43) is constructed as a helical pressure spring (Fig. 2).

5. Pump according to Claim 3, characterized in that the valve spring (43) is constructed as a plate spring (Fig. 3).

6. Pump according to one of Claims 1-5, characterized in that the relief line (39) is constructed as an axial bore, which is aligned with the guide bore (42) and which is delimited by a valve opening (38) preferably having a smaller inside width with respect to the bore diameter.

7. Pump according to Claim 6, characterized in that the guide bore (42) and the relief bore (39) with valve opening (38) end at diametrically opposite sides of a valve chamber (31) connected to the distributor bore (30, 32).

8. Pump according to Claim 7, characterized in that, in the region of the valve chamber (31), the valve element (37) is shaped in such a way that the pressure prevailing in the valve chamber (31) produces a force component acting in the valve opening direction at the valve element (37).

9. Pump according to one of Claims 1-8, characterized in that the pump piston (21) constructed as a radial piston and the pump working chamber (28) delimited by the latter are arranged at right angles to the axis of the distributor piston (18), and in that the pump piston (21) is driven by means of a roller tappet (22, 23) which rolls on a cam ring (25), of which the cam ring (25) or the entire unit comprising roller tappet (22, 23) and pump piston (21) rotates together with the distributor piston (18).

## Revendications

1. Pompe d'injection de carburant à distributeur pour alimenter plusieurs injecteurs de carburant d'un moteur à combustion interne notamment d'un moteur Diesel avec au moins un piston de pompe (21) entraîné dans sa direction axiale, ce piston délimitant une chambre (28) susceptible d'être reliée à une alimentation de carburant et à chaque course de transfert, ce piston transfère le carburant à la pression d'injection jusqu'à un injecteur, un piston-distributeur rotatif (18) qui établit une liaison entre la chambre (28) de la pompe et l'injecteur par une conduite de distribution (30) au moment de sa rotation et un organe de soupape (37) prévu dans le piston-distributeur (18), organe qui est déplacé axialement par un électro-aimant (47) contre la force d'un ressort de rappel (43) et commande une conduite de décharge (39) du piston-distributeur (18) pour doser la quantité de carburant à injecter, pompe caractérisée en ce que l'organe de soupape (37) fait partie d'une soupape de commutation et est monté coulissant coaxialement par rapport au piston-distributeur (18) dans un perçage de guidage (42) axial, l'une de ses extrémités coopérant avec un siège de soupape (41) délimitant une ouverture de soupape (38) dans la conduite de décharge (39) et l'autre extrémité, venant en saillie du perçage de guidage (42) est en appui contre un poussoir (45) actionné par l'électro-aimant (47), sous l'action du ressort de soupape (43).

2. Pompe d'injection selon la revendication 1, caractérisée en ce que le poussoir (45) est relié à l'induit (46) de l'électro-aimant (47) et son extrémité frontale appuyée contre l'organe de soupape (37) est arrondie.

3. Pompe selon la revendication 1 ou 2, caractérisée on ce que le ressort de soupape (43) s'appuie d'une part contre une butée (44) radialement en saillie par rapport à l'organe formant soupape (37) et d'autre part contre la face frontale du piston-distributeur (18).

4. Pompe selon la revendication 3, caractérisée en ce que le ressort de soupape (43) est un ressort hélicoïdal de compression (figure 2).

5. Pompe selon la revendication 3, caractérisée en ce que le ressort de soupape (43) est un ressort Belleville (figure 3).

6. Pompe selon l'une des revendications 1 à 5, caractérisée en ce que la conduite de décharge (39) est un perçage axial aligné sur le perçage de guidage (42), ce perçage ayant une largeur libre de préférence inférieure au diamètre du perçage.

7. Pompe selon la revendication 6, caractérisée en ce que le perçage de guidage (42) et le perçage de décharge (39), avec une ouverture de soupape (38), débouchent dans des faces diamétralement opposées d'une chambre de soupape (31) reliée au perçage de distribution (30, 32).

8. Pompe selon la revendication 7, caractérisée en ce que l'organe de soupape (37) a une forme telle, dans la zone de la chambre de soupape (31), pour que la pression régnant dans cette chambre (31) crée une composante de la force agissant sur l'organe de soupape (37) dans le sens de l'ouverture.

9. Pompe selon l'une des revendications 1 à 8, caractérisée en ce que le piston de pompe (21) en forme de piston radial et la chambre (28) de la pompe délimitée par ce piston, sont perpendiculaires par rapport à l'axe du piston de distributeur (18) et le piston de pompe (21) est entraîné à l'aide d'un poussoir à galets (22, 23) roulant sur une bague à came (25), la bague à came (25) ou l'ensemble formé par le poussoir à galets (22, 23) et le piston de pompe (21) tournant en même temps que le piston distributeur (18).
